# EUROPÄISCHE PATENTSCHRIFT

(11) **EP 2 362 042 B1**
(45) Veröffentlichungstag und Bekanntmachung des Hinweises auf die Patenterteilung: **22.08.2012**
(21) Anmeldenummer: 10154127.4
(22) Anmeldetag: 19.02.2010
(51) Int. Cl.: E05B 65/10, E05C 7/04, E05B 47/00, E05C 9/04

(54) **Panik-Treibriegelschloss**
Panic drive bolt lock
Crémone espagnolette anti-panique

(43) Veröffentlichungstag der Anmeldung: 31.08.2011
(73) Patentinhaber: BKS GmbH, 42549 Velbert (DE)
(72) Erfinder: Hennecke, Gerhard, 42555 Velbert (DE); Vadalá, Jonathan, 42549 Velbert (DE); Grothe, Udo, 42549 Velbert (DE)
(74) Vertreter: Dreiss

(56) Entgegenhaltungen:
- EP-A1- 1 557 514
- DE-A1-102006 038 610
- DE-U1-202005 002 908
- DE-U1-202007 000 599

## Beschreibung

Die vorliegende Erfindung betrifft ein Panik-Treibriegelschloss für den Standflügel zweiflügeliger Türen.

Ein derartiges Panik-Treibriegelschloss ist aus der DE 10 2006 038 610 A1 bekannt. Dieses Schloss ist mit einem Elektroöffner für eine Falle und mit einem Riegelschieber für einen Riegel ausgestattet, wobei die Falle und der Riegel in einem gegenüberliegenden, im Gangflügel vorgesehenen Schloss gelagert sind, und der Riegelschieber mittels einer Nuss antreibbar ist und die Nuss hierfür einen Nussschwenkhebel aufweist, der am Ende eines Rahmens ein erstes Drehgelenk aufweist, in dem eine Koppel drehbar gelagert ist. Mit ihrem anderen Ende ist die Koppel über ein weiteres Drehgelenk mit einem ersten Schieber verbunden, der linearbeweglich in dem Gehäuse geführt ist. Der erste Schieber weist eine Kulisse auf, in der ein Zapfen eines schwenkbar im Gehäuse gelagerten Riegelhebels geführt ist. Am Ende des Riegelhebels ist der Riegelschieber drehbar gelagert, der den Riegel des im Gangflügel vorgesehenen Schlosses aus dem Panik-Treibriegelschloss verdrängen kann.

Bei einer zweiflügeligen Tür, bleibt der eine Flügel, nämlich der Standflügel, in der Regel geschlossen und der andere, als Gangflügel bezeichnete Flügel wird im Normalbetrieb benutzt und dabei geöffnet und geschlossen. Personen passieren eine derartige Tür normalerweise durch den Gangflügel. In den Gangflügel ist das Schloss eingebaut, welches eine Falle und einen Riegel aufweist, die bei geschlossenem Gangflügel in einen im Standflügel angeordneten Gegenkasten, der nachfolgend als Treibriegelschloss bezeichnet wird, eingreifen. Zum Öffnen des Gangflügels von innen wird ein Gangflügel-Drücker betätigt, wodurch die Falle des Schlosses aus dem Treibriegelschloss heraus gezogen wird und dadurch den Gangflügel frei gibt. Zum Versperren des Gangflügels wird zusätzlich zur Falle der Riegel in das Treibriegelschloss eingefahren, so dass trotz Betätigen des Gangflügel-Drückers von außen die Tür verschlossen bleibt.

Um eine fernbetätigte Öffnung des Gangflügels zu ermöglichen, sind Treibriegelschlösser bekannt, die mit einer elektrisch betätigbaren Schwenkfalle in Form eines Elektroöffners ausgerüstet sind (DE 199 57 999 A1), wobei die elektrisch entsperrbare Schwenkfalle grundsätzlich solchen elektrischen Türöffnern ähnelt, die hinter dem Stulpblech der Türzargen von Wohnhaustüren eingesetzt werden. Die im Normalbetrieb unbewegliche Schwenkfalle umschließt die Falle des Schlosses und fixiert sie. Erst durch elektromagnetisches Betätigen wird die Schwenkfalle entriegelt, so dass der Gangflügel von außen ohne Betätigen des innenliegenden Gangflügel-Drückers geöffnet werden kann. Dies ist aber nicht möglich, wenn der Riegel ausgefahren, also die Tür abgeschlossen ist.

Werden derartige Türen als Paniktüren eingesetzt, dann müssen im Notfall beide Türflügel in Fluchtrichtung geöffnet werden können, um den Fluchtweg im Vergleich zu einer einflügeligen Tür aufzuweiten. Hierzu ist der Standflügel mit einem Treibriegelschloss ausgerüstet, dessen Funktion darin besteht, im Panikfalle die in diesen eingreifende Falle und den Riegel des gegenüber liegenden Schlosses freizugeben, um so ein zweiflügeliges Öffnen der Paniktür zu gestatten. Betätigt wird das Treibriegelschloss von innen über einen Panikdrücker, dessen Betätigungsbewegung im Panikfalle auf die Nuss des Treibriegelschlosses übertragen wird, die den Riegel und die Falle frei setzt. Sofern der Standflügel zusätzlich über Riegelstangen gesichert ist, zieht das Treibriegelschloss diese ein.

Ein vollmechanisches Treibriegelschloss für ein Paniktürschloss ist aus der DE 10 2004 009 973 A1 bekannt. Deren Mechanik ist so eingerichtet, dass beim Betätigen der Nuss zunächst ein Riegelausschieber den in das Treibriegelschloss hineinragenden Riegel des Schlosses verdrängt, zugleich die obere und die untere Riegelstange einzieht und die Falle mit Hilfe eines Fallenausschiebers aus dem Treibriegelschloss verdrängt. Diese Betätigungsreihenfolge stellt sicher, dass der Riegel nicht erst dann in das Schloss zurück gedrängt ist, wenn die Riegelstangen schon eingezogen ist. Wenn sich der Riegel nach dem Einziehen der Riegelstangen oder sogar nach der Freigabe der Falle noch im Treibriegelschloss befände, droht er durch die Last der gegen die Türen drückenden Flüchtenden zu verklemmen. Es muss sicher gestellt sein, dass der Riegel nicht durch Querkräfte belastet wird.

Das in der DE 10 2004 009 973 A1 beschriebene vollmechanische Treibriegelschloss weist eine konstruktiv begründete Breite und dadurch eine große Einbautiefe auf. Der Markt fordert heute deutlich schlankere Treibriegelschlösser, z.B. für Glastüren mit einem schlanken Rahmen.

Aus der DE 199 57 999 A1 ist ein Treibriegelschloss bekannt, das an Stelle eines die Falle zurück drängenden Fallenausschiebers mit einer mechanisch und/oder elektrisch entsperrbaren Schwenkfalle ausgerüstet ist, so dass der Gangflügel ohne Betätigung des die Falle bewegenden Gangflügel-Drückers aufgedrückt werden kann. Dieses Treibriegelschloss weist aber ebenfalls eine erhebliche bauliche Breite auf.

Der vorliegenden Erfindung liegt die Aufgabe zugrunde, ein Panik-Treibriegelschloss der eingangs genannten Art so weiter zu bilden, dass dessen Tiefe deutlich geringer ist und das Schloss dadurch weniger Bauraum einnimmt.

Diese Aufgabe wird mit einem Panik-Treibriegelschloss gelöst, das die Merkmale des Anspruchs 1 aufweist.

Das erfindungsgemäße Panik-Treibriegelschloss besitzt den wesentlichen Vorteil, dass der Antrieb der die Stangenaufnahme bewegenden Verbindungselements auf der Seite erfolgt, auf der sich der Kniehebel befindet. Dieser Bauraum wird also doppelt genutzt, nämlich für den Kniehebel, über welchen der Riegelausschieber angetrieben wird, als auch für den Antrieb des Verbindungselements. Aufgrund der Ankopplung des Verbindungselements an den Kniehebel kann der Nussschwenkhebel einseitig, nämlich nur noch in Richtung des Riegels von der Nuss abragen. Die Nuss kann also unmittelbar unterhalb des Bauraumes für den Elektroöffner angeordnet werden. Da der Antrieb für das Verbindungselement unterhalb dieses Bauraumes ist, bedarf es nur noch eines Freiraumes für das Vorbeiführen des Verbindungselements selbst von der Kulisse zur Stangenaufnahme.

Bei einer Weiterbildung der Erfindung ist vorgesehen, dass das Verbindungselement eine Verbindungsstange ist. Dabei treibt die Verbindungsstange die obere, auf der Fallenseite angeordnete, Stangenaufnahme, an. Diese Verbindungsstange kann sowohl Zug- als auch Druckkräfte übertragen und benötigt hinter dem Bauraum für den Elektroöffner nur einige Millimeter Freiraum. Ein weiterer Vorteil besteht darin, dass das hinter dem Elektroöffner angeordnete Verbindungselement einen Betätigungsmechanismus aufweist, mit welchem es den Elektroöffner mechanisch betätigt, wenn das Verbindungselement von der Ruhelage in die Arbeitslage verschoben wird. Dieser Betätigungsmechanismus entriegelt die Schwenkfalle mechanisch, so dass die Falle des gegenüber liegenden Schlosses vorbeigleiten und der Gangflügel geöffnet werden kann.

Um hohe Kräfte übertragen und um die Gewichtskraft der oberen Riegelstange abstützen zu können, sind die Verbindungsstange und die Kulisse kraftschlüssig, formschlüssig oder einteilig miteinander verbunden.

Vorteilhaft ist die Verbindungsstange in Richtung dessen Längsachse im Gehäuse des Treibriegelschlosses verschieblich gelagert und dient als Führung für die Kulisse. Die Kulisse muss deshalb keine eigene Führung aufweisen und kann daher frei von der Verbindungsstange abragen.

Bei einer vorteilhaften Ausführungsform des erfindungsgemäßen Treibriegelschlosses weist die Kulisse eine Nut auf, in welche ein am Knie des Kniehebels angeordneter Kulissenstein, insbesondere ein Zapfen, eingreift. Der Zapfen kann das Lager des Kniegelenks des Kniehebels sein und die Nut kann einfach mittels eines Stanzvorganges hergestellt werden.

Dabei kann die Kulisse geradlinig oder gebogen verlaufen. Über den Verlauf der Kulisse wird der Verlauf des Einzugs der Riegelstange gesteuert. Die Einzugsgeschwindigkeit ergibt sich aus der Neigung der Kulisse gegenüber der Bewegungsrichtung des Kniegelenks.

Vorteilhaft ist zwischen dem als Verbindungsstange ausgebildeten Verbindungselement und dem Elektroöffner eine Rückstellfeder für die Stangenaufnahme angeordnet. Diese Rückstellfeder liegt vorteilhaft zwischen der Verschiebeebene der Verbindungsstange und der dazu parallelen Ebene durch den Befestigungspunkt für die Riegelstange an der Stangenaufnahme. Als Rückstellfeder kommt z.B. eine Wendel-Druckfeder zum Einsatz. Diese kann rund oder rechteckig gewendelt sein.

Weitere Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im Einzelnen beschrieben ist.

In der Zeichnung zeigen:
- Figur 1: einen Längsschnitt durch ein Treibriegelschloss in dessen Ruhestellung; und
- Figur 2: einen Längsschnitt durch das Treibriegelschloss gemäß Figur 1 in dessen Arbeitsstellung mit eingebautem Elektroöffner.

Die Figur 1 zeigt ein insgesamt mit 10 bezeichnetes Treibriegelschloss, welches in einem Standflügel einer zweiflügeligen Tür untergebracht ist und als Gegenkasten für eine Panikschloss, welches im Gangflügel montiert ist, dient. Mit dem Treibriegelschloss 10 können ein nicht dargestellter Riegel des Gangflügelschlosses zurückgeschoben und eine nicht dargestellte Falle des Gangflügelschlosses freigegeben werden. Hierfür weist das Treibriegelschloss 10 die nachfolgenden Bauteile auf.

Das Gehäuse 12 des Treibriegelschlosses 10 ist mittels Schrauben 14 an einer Stulpe 16 befestigt und weist einen oberen Freiraum 18 auf, in welchem ein Elektroöffner 20 (siehe Figur 2) untergebracht ist. In diesen Freiraum 18 greift die Falle des Gangflügelschlosses ein. Außerdem ist ein unterer Freiraum 22 vorgesehen, in welchen der Riegel des Gangflügelschlosses eingreift. Zentral im Gehäuse 12 des Treibriegelschlosses 10 ist eine Nuss 24 drehbar gelagert. Diese Nuss 24 wird mittels eines nicht dargestellten Drückers, der sich auf der Innenseite des Standflügels befindet, angetrieben. Von der Nuss 24 ragt ein Nussschwenkhebel 26 ab, der zusammen mit der Nuss 24 betätigt wird. Am freien Ende 28 des Nussschwenkhebels 26 befindet sich ein Zapfen 30 , der in einem Langloch 32 geführt ist, welches am freien Ende 34 eines Riegelschiebers 36 vorgesehen ist, welcher wiederum an einem Schwenklager 38 schwenkbar gelagert ist. Somit bilden der Nussschwenkhebel 26 und der Riegelschieber 36 einen Kniehebel 40, der im Bereichs seines Knies 42 einen Riegelauswerfer 44 aufweist, der den Riegel des Gangflügelschlosses aus dem Treibriegelschloss 10 ausschiebt. Die Arbeitslage des Riegelauswerfers 44 ist in Figur 2 dargestellt.

Der Riegelschieber 36 besitzt noch einen Hebelarm 46, der in etwa rechtwinklig zu einer Linie steht, die das Langloch 32 mit dem Schwenklager 38 verbindendt. Dieser Hebelarm 46 greift mit seinem freien Ende 48 an einem unteren Treibstangenanschluss 50, insbesondere an der hinteren Schulter 52 des Treibstangenanschlusses 50 an. Mit dem Ausschieben des Riegels, wird also der Treibstangenanschluss 50, wie in Figur 2 dargestellt, mittels des Hebelarms 46 eingezogen und dadurch die untere Treibstange angehoben. Zur Unterstützung des Ausschubs der unteren Treibstange ist eine Schenkelfeder 88 vorgesehen, deren einer Schenkel sich am Gehäuse 12, nämlich am Schwenklager 38 abstützt und deren anderer Schenkel am Treibstangenanschluss 50 angreift. Die Schenkelfeder 88 drückt der Treibstangenanschluss 50 in Ausschubrichtung. Dabei wird auch der Kniehebel 40 in seine gestreckte Lage gedrängt.

Das Treibriegelschloss 10 weist auch einen oberen Treibstangenanschluss 54 auf, der wie folgt betätigt wird. Am oberen Treibstangenanschluss 54 ist mittels Schrauben 56 ein als Verbindungsstange 58 ausgebildetes Verbindungselement 60 befestigt, welches sich entlang des Rückens des Gehäuses 12 und hinter der Nuss 24 in Richtung des Kniehebels 40 erstreckt und dabei das Gehäuse 12 rückseitig verschließt. Das untere freie Ende 62 der Verbindungsstange 60 ist zu einer Platte 64 ausgeformt, in welcher sich eine als Nut 66 ausgebildete Kulisse 68 erstreckt. Die Platte 64 liegt parallel zum Kniehebel 40, dessen Knie 42 einen Zapfen 70 aufweist, der in die Nut 66 eingreift. Die Nut 66 erstreckt sich in wesentlichen in einem Winkel α (siehe Figur 2) von 30° bis 60°, insbesondere 45°, zur Längsachse des Treibriegelschlosses 10. Das vom Bolzen 70 abgewandte Ende der Nut 66 ist geringfügig in Richtung der Längsachse des Treibriegelschlosses 10 gebogen.

Wird die Nuss 24 betätigt, dann wird nicht nur, wie in Figur 2 dargestellt, der Kniehebel 40 gebeugt, sondern der Zapfen 70 auch in der Nut 66 verfahren, wodurch die Platte 64 und somit die Verbindungsstange 58 nach unten, d.h. weg vom oberen Ende des Gehäuses 12 verlagert wird. Auf diese Weise wird nicht nur der untere Treibstangenanschluss 50 sondern auch der obere Treibstangenanschluss 54 ins Gehäuse 12 eingezogen.

An der Verbindungsstange 58 und am oberen
Treibstangenanschluss 54 ist auch eine Auslöseplatte 72 befestigt, die bei der Verschiebung des oberen
Treibstangenanschlusses 54 auf einen Auslöser 74 des Elektroöffners 20 auffährt und dessen Schwenkfalle 76 entriegelt, so dass die Falle des Gangflügelschlosses von der Schwenkfalle 76 frei kommt.

Eine Rückstellung der Verbindungsstange 58 in die Ausgangslage erfolgt über eine Rückstellfeder 78, in welche ein am unteren Ende des oberen Treibstangenanschlusses 54 vorgesehener Bolzen 80 eingreift, der diese auch gegen Ausknicken stabilisiert. Die Rückstellung der Verbindungsstange 58 wird aber auch von der Schenkelfeder 88 unterstützt, die wie bereits erwähnt, den Kniehebel 40 streckt, und dadurch die Verbindungsstange 58 verschiebt. Die Rückstellfeder 78 selbst stützt sich an einem Gehäusewinkel 82 ab, der die Rückstellfeder 78 ebenfalls führt. Die Rückstellfeder 78 hat zudem die Aufgabe, das Gewicht der oberen Treibstange abzustützen, so dass dieses nicht vom Kniehebel 40 und dem Rückstellmechanismus für die Nuss 24 abgestützt werden muss.

Zur Stabilisierung des Knies 42 ist das freie Ende der Platte 64 über einen Führungszapfen 84 in einer Nut 86 geführt, so dass gewährleistet ist, dass das untere freie Ende 62 der Verbindungsstange 58 stets parallel zur Längsachse des Treibriegelschlosses 10 verlagert wird.

Ein wesentlicher Vorteil des erfindungsgemäßen Treibriegelschlosses 10 besteht darin, dass hinter dem Elektroöffner 20 nur noch ein kleiner Bauraum für eine Verbindungsstange 58 benötigt wird. Eventuell können in diesem auch, wie in der Zeichnung dargestellt, die Rückstellfeder 78 und die Auslöseplatte 72 untergebracht sein. Es wird aber kein Bauraum für einen Antrieb für die Verbindungsstange 58 benötigt. Daher ist das erfindungsgemäße Treibriegelschloss 10 für kleine Dornmaße geeignet.

## Patentansprüche

1. Panik-Treibriegelschloss (10) für den Standflügel zweiflügeliger Türen mit einem Elektroöffner (20) für eine Falle und mit einem Riegelschieber (36) für einen Riegel, wobei die Falle und der Riegel in einem gegenüberliegenden, im Gangflügel vorgesehenen Schloss gelagert sind, und der Riegelschieber (36) mittels einer Nuss (24) antreibbar ist und die Nuss (24) hierfür einen Nussschwenkhebel (26) aufweist, dessen freies Ende (28) am freien Ende (34) des einseitig schwenkbar gelagerten Riegelschiebers (36) angreift und der Nussschwenkhebel (26) und der Riegelschieber (36) einen Kniehebel (40) bilden, wobei das Knie (42) des Kniehebels (40) in eine Kulisse (68) eingreift, die unter einem Winkel zwischen 0° und 90° zur Bewegungsrichtung des Knies (42) steht und beim Betätigen des Kniehebels (40) die Kulisse (68) bewegt wird und an der Kulisse (68) ein Verbindungselement (60) befestigt ist, welches einen Treibstangenanschluss (54) antreibt.

2. Treibriegelschloss nach Anspruch 1, **dadurch gekennzeichnet, dass** das Verbindungselement (60) eine Verbindungsstange (58) ist.

3. Treibriegelschloss nach Anspruch 2, **dadurch gekennzeichnet, dass** die Verbindungsstange (58) und die Kulisse (68) kraftschlüssig, formschlüssig oder einteilig miteinander verbunden sind.

4. Treibriegelschloss nach Anspruch 2 oder 3, **dadurch gekennzeichnet, dass** die Verbindungsstange (58) in Richtung dessen Längsachse im Gehäuse (12) des Treibriegelschlosses (10) verschieblich gelagert ist und als Führung für die Kulisse (68) dient.

5. Treibriegelschloss nach einem der vorhergehenden Ansprüche, **dadurch gekennzeichnet, dass** das Verbindungselement (60) den oberen, auf der Fallenseite angeordneten, Treibstangenanschluss (54) antreibt.

6. Treibriegelschloss nach einem der vorhergehenden Ansprüche, **dadurch gekennzeichnet, dass** die Kulisse (68) eine Nut (66) aufweist, in welche ein am Knie (42) des Kniehebels (40) angeordneter Kulissenstein, insbesondere ein Zapfen (70), eingreift.

7. Treibriegelschloss nach einem der vorhergehenden Ansprüche, **dadurch gekennzeichnet, dass** die Kulisse (68) geradlinig und/oder gebogen verläuft.

8. Treibriegelschloss nach einem der vorhergehenden Ansprüche, **dadurch gekennzeichnet, dass** zwischen dem als Verbindungsstange (58) ausgebildeten Verbindungselement (60) und dem Elektroöffner (20) eine Rückstellfeder (78) für den Treibstangenanschluss (54) angeordnet ist.

9. Treibriegelschloss nach Anspruch 8, **dadurch gekennzeichnet, dass** die Rückstellfeder (78) zwischen der Verschiebeebene der Verbindungsstange (58) und der dazu parallelen Ebene durch den Befestigungspunkt für die Treibstange am Treibstangenanschluss (54) liegt.

10. Treibriegelschloss nach Anspruch 8 oder 9, **dadurch gekennzeichnet, dass** eine Schenkelfeder (88) für einen unteren Treibstangenanschluss (50) vorgesehen ist, der zusammen mit der Rückstellfeder (78) die Streckung des Kniehebels (40) bewirkt.

11. Treibriegelschloss nach einem der vorhergehenden Ansprüche, **dadurch gekennzeichnet, dass** am Treibstangenanschluss (54) ein Auslöser (72) für die mechanische Entriegelung des Elektroöffners (20), insbesondere dessen Schwenkfalle (76) vorgesehen ist.

## Claims

1. Panic espagnolette lock (10) for the inactive leaf of two-leaf doors, having an electric opener (20) for a latch and having a bolt-pusher (36) for a bolt, the latch and the bolt being mounted in a lock which is positioned opposite and which is provided in the active leaf, and the bolt-pusher (36) being able to be driven by means of a hub (24) and the hub (24) having for this purpose a pivoting hub lever (26) whose free end (28) engages with the free end (34) of the bolt-pusher (36), which latter is mounted to be pivotable at one end, and the pivoting hub lever (26) and the bolt-pusher (36) forming a toggle joint (40), the elbow (42) of the toggle joint (40) engaging in a guideway (68) which is at an angle of between 0° and 90° to the direction of movement of the elbow (42), and the guideway (68) being moved when the toggle-joint (40) is actuated, and a connecting member (60) which drives a connector (54) to a driven rod being attached to the guideway (68).

2. Espagnolette lock according to claim 1, **characterised in that** the connecting member (60) is a connecting rod (58).

3. Espagnolette lock according to claim 2, **characterised in that** the connecting rod (58) and the guideway (68) are connected together frictionally or by positive interengagement or are integral with one another.

4. Espagnolette lock according to claim 2 or 3, **characterised in that** the connecting rod (58) is mounted to be displaceable in the direction defined by its longitudinal axis in the housing (12) of the espagnolette lock (10) and acts as a guide for the guideway (68).

5. Espagnolette lock according to one of the preceding claims, **characterised in that** the connecting member (60) drives the upper connector (54) to a driven rod, which upper connector (54) to a driven rod is arranged on the side on which the latch is situated.

6. Espagnolette lock according to one of the preceding claims, **characterised in that** the guideway (68) has a groove (66) in which a sliding member, and in particular a pin (70), arranged at the elbow (42) of the toggle joint (40) engages.

7. Espagnolette lock according to one of the preceding claims, **characterised in that** the guideway (68) extends in a straight line and/or a curve.

8. Espagnolette lock according to one of the preceding claims, **characterised in that** a return spring (78) for the connector (54) to a driven rod is arranged between the connecting member (60) in the form of a connecting rod (58) and the electric opener (20).

9. Espagnolette lock according to claim 8, **characterised in that** the return spring (78) is situated between the plane in which the connecting rod (58) is displaced and the plane parallel thereto which passes through the fixing point for the driven rod to the connector (54) to a driven rod.

10. Espagnolette lock according to claim 8 or 9, **characterised in that** there is provided for a lower connector (50) to a driven rod a torsion spring (88) which, together with the return spring (78), causes the toggle joint (40) to be straightened.

11. Espagnolette lock according to one of the preceding claims, **characterised in that** there is provided on the connector (54) to a driven rod an actuator (72) for mechanically unlocking the electrical opener (20) and in particular the pivoting latch (76) thereof.

## Revendications

1. Serrure crémone anti-panique (10) pour le vantail fixe de portes à double vantail, avec une gâche électrique (20) pour un pêne demi-tour et avec un poussoir de pêne dormant (36) pour un pêne dormant, le pêne demi-tour et le pêne dormant étant agencés dans une serrure en regard prévue dans le vantail mobile, le poussoir de pêne dormant (36) pouvant être actionné au moyen d'un fouillot (24), lequel fouillot (24) présente à cet effet un levier pivotant (26) dont l'extrémité libre (28) coopère avec l'extrémité libre (34) du poussoir de pêne dormant (36) monté pivotant d'un côté, le levier pivotant (26) et le poussoir de pêne dormant (36) formant une genouillère (40), l'articulation (42) de la genouillère (40) s'engageant dans une coulisse (68) formant avec la direction de déplacement de l'articulation (42) un angle compris entre 0° et 90°, la coulisse (68) étant déplacée lors de l'actionnement de la genouillère (40) et un élément de liaison (60), qui entraîne un raccord de tringle (54), étant fixé à la coulisse (68).

2. Serrure crémone selon la revendication 1, **caractérisée en ce que** l'élément de liaison (60) est une tige de raccordement (58).

3. Serrure crémone selon la revendication 2, **caractérisée en ce que** la tige de raccordement (58) et la coulisse (68) sont reliées entre elles par adhérence ou par engagement positif ou rendues solidaires l'une de l'autre.

4. Serrure crémone selon la revendication 2 ou la revendication 3, **caractérisée en ce que** la tige de raccordement (58) est montée mobile en translation dans la direction de son axe longitudinal à l'intérieur du boîtier (12) de la serrure crémone (10) et sert de guidage pour la coulisse (68).

5. Serrure crémone selon l'une quelconque des revendications précédentes, **caractérisée en ce que** l'élément de raccordement (60) entraîne le raccord de tringle (54) supérieur, situé côté pêne demi-tour.

6. Serrure crémone selon l'une quelconque des revendications précédentes, **caractérisée en ce que** la coulisse (68) présente une rainure (66), dans laquelle s'engage un coulisseau agencé au niveau de l'articulation (42) de la genouillère (40), en particulier un axe (70).

7. Serrure crémone selon l'une quelconque des revendications précédentes, **caractérisée en ce que** la coulisse (68) s'étend de manière rectiligne et/ou incurvée.

8. Serrure crémone selon l'une quelconque des revendications précédentes, **caractérisée en ce qu'**entre l'élément de raccordement (60), qui se présente sous la forme d'une tige de raccordement (58), et la gâche électrique (20) est agencé un ressort de rappel (78) du raccord de tringle (54).

9. Serrure crémone selon la revendication 8, **caractérisée en ce que** le ressort de rappel (78) est situé entre le plan de translation de la tige de raccordement (58) et le plan parallèle à celui-ci passant par le point de fixation de la tringle sur le raccord de tringle (54).

10. Serrure crémone selon la revendication 8 ou la revendication 9, **caractérisée en ce qu'**il est prévu pour un raccord de tringle inférieur (50) un ressort à branches (88) qui, conjointement au ressort de rappel (78), sollicite la genouillère (40) en extension.

11. Serrure crémone selon l'une quelconque des revendications précédentes, **caractérisée en ce qu'**il est prévu, sur le raccord de tringle (54), un dispositif de déclenchement (72) du déverrouillage mécanique de la gâche électrique (20), en particulier de son pêne pivotant (76).
